# EUROPÄISCHE PATENTSCHRIFT

(11) **EP 1 405 413 B1**
(45) Veröffentlichungstag und Bekanntmachung des Hinweises auf die Patenterteilung: **02.02.2005**
(21) Anmeldenummer: 02752994.0
(22) Anmeldetag: 03.07.2002
(51) Int. Cl.: G06F 7/52, H03J 1/00

(54) **MULTIPLIZIERERSCHALTUNG**
MULTIPLIER CIRCUIT
CIRCUIT MULTIPLICATEUR

(30) Priorität: 06.07.2001 DE 10132802
(43) Veröffentlichungstag der Anmeldung: 07.04.2004
(73) Patentinhaber: Infineon Technologies AG, 81669 München (DE)
(72) Erfinder: SIMON, Martin, 83624 Otterfing (DE)
(74) Vertreter: Epping Hermann & Fischer
(86) Internationale Anmeldenummer: PCT/DE2002/002427
(87) Internationale Veröffentlichungsnummer: WO 2003/005582

(56) Entgegenhaltungen:
- EP-A- 0 365 085
- EP-A- 1 160 717
- FR-A- 2 769 388
- COUE D ET AL: "A FOUR-QUADRANT SUBTHRESHOLD MODE MULTIPLIER FOR ANALOG NEURAL- NETWORK APPLICATIONS" IEEE TRANSACTIONS ON NEURAL NETWORKS, IEEE INC, NEW YORK, US, Bd. 7, Nr. 5, 1. September 1996 (1996-09-01), Seiten 1212-1219, XP000635147 ISSN: 1045-9227

## Beschreibung

Die vorliegende Erfindung betrifft eine Multipliziererschaltung.

Analog aufgebaute Multiplizierer-Schaltkreise zur Multiplikation zweier Eingangssignale, das heißt Bestimmung von deren Summen- und Differenzfrequenzen, werden üblicherweise in Sendern und Empfängern in Hochfrequenzanwendungen eingesetzt.

In dem Dokument Gray, Meyer: Analysis and Design of Analog Integrated Circuits, John Wiley & Sons, Third Edition 1993, ISBN 0-471-57495-3 ist in Figur 10.9 eine in bipolarer Schaltungstechnik aufgebaute Gilbert-Multipliziererzelle angegeben. Dort wird einem ersten Eingang, der mit Steuereingängen von zwei Transistorpaaren gekoppelt ist, ein erstes Eingangssignal, beispielsweise ein Lokaloszillator-Signal, zugeführt, welches eine Trägerfrequenz aufweist. Die Lastanschlüsse der Transistoren dieser Transistorpaare sind einerseits mit einem Stromausgang des Mischers verbunden und andererseits jeweils paarweise in einem gemeinsamen Emitterknoten verbunden. An je einen Emitterknoten ist je ein Lastanschluß eines Differenzverstärkers angeschlossen, dessen Steuereingängen ein zweites, zu multiplizierendes Signal zuführbar ist, welches üblicherweise das auf eine andere Frequenzebene umzusetzende beziehungsweise das die Trägerfrequenz modulierende Eingangs-Nutzsignal ist. Während der Differenzverstärker in seinem linearen Bereich arbeitet, sind die Transistoren der Transistorpaare, denen steuereingangsseitig das Lokaloszillatorsignal zuführbar ist, geschaltet betrieben und bilden Quadraturmodulatoren des Mischers.

Bei Einsatz einer derartigen Gilbert-Mischerzelle in einem Mobilfunksender werden zur Bildung eines Vektormodulators, dem eingangsseitig ein Inphase- und ein Quadraturpfad zur Übertragung komplexwertiger Basisbandsignale zuführbar sind, zwei Gilbert-Zellen eingesetzt, deren Ausgänge in einem Summierknoten miteinander verknüpft sind.

Die Steuereingänge des Differenzverstärkers werden demnach von tiefpaßgefilterten Basisbandsignalen gesteuert, wobei diese Steuereingänge von Digital/Analog-Wandlern gespeist werden, die ausgangsseitig an einem digitalen Basisbandbaustein angeschlossen sind. Um ausreichend gute Linearitätseigenschaften und eine genügend große Verstärkung zu erreichen, muß in den Differenzverstärkern ein verhältnismäßig großer Arbeitsstrom eingestellt sein. Neben dem Phasenrauschen des das Lokaloszillatorsignal bereitstellenden Oszillators führen auch der verhältnismäßig hohe Arbeitsstrom sowie die üblicherweise vorgesehenen Rückkopplungswiderstände der Differenzverstärker zu einem verhältnismäßig hohen Rauschpegel am Modulatorausgang. Um den Systemanforderungen beispielsweise des Mobilfunkstandards GSM, Global System for Mobile Communication, zu genügen, ist es üblich, am Ausgang des Modulators ein Oberflächenwellenfilter einzusetzen.

In dem Dokument EP 1 160 717 A1 ist eine Analogmultipliziererschaltung angegeben. Beide Eingänge sind zum Zuführen von Spannungssignalen ausgelegt. Die Emitterknoten der Differenzverstärker sind über Stromspiegel an einen der Eingänge gelegt. Zur Konversion des Spannungssignals in ein Stromsignal sind insgesamt vier Widerstände zwischen die Stromspiegel und Masse geschaltet.

In der Druckschrift EP 0 365 085 A2 ist eine Schaltung zur Einstellung der Amplitude eines Signals angegeben. Von den beiden gekoppelten Differenzverstärkern ist lediglich einer zur Nutzsignalverstärkung eines unsymmetrischen Signals ausgelegt, während der andere nur einen Gleichanteil des Eintaktsignals verarbeitet.

Die vorliegende Erfindung betrifft eine Multipliziererschaltung, die zur Verarbeitung differentieller Signale ausgelegt ist und die einen ersten Eingang zum Zuführen eines ersten Eingangssignals, einen zweiten Eingang zum Zuführen eines zweiten Eingangssignals, einen Ausgang zum Bereitstellen eines von erstem und zweitem Eingangssignal abgeleiteten Ausgangssignals, ein erstes und ein zweites Transistorpaar mit Steuereingängen, die mit dem ersten Eingang gekoppelt sind, und mit gesteuerten Strecken, die einerseits mit dem Ausgang der Multipliziererschaltung gekoppelt sind und die andererseits je einen Stromeingang bilden, aufweist. Eine derartige Multipliziererschaltung ist in Coue D. et al: "A Four-Quadrant Subthreshold Mode Multiplier for Analog Neural Network Applications" IEEE TRANSACTIONS ON NEURAL NETWORKS, IEEE INC, NEW YORK, US, Bd. 7, Nr. 5, 1. September 1996 (1996-09-01), Seiten 1212-1219, XP000635147 ISSN: 1045-9227, beschrieben.

Aufgabe der vorliegenden Erfindung ist es, eine Multipliziererschaltung anzugeben, die für den Einsatz in Vektormodulatoren geeignet ist und bei einfachem Aufbau verbesserte Rauscheigenschaften aufweist.

Erfindungsgemäß wird die Aufgabe gelöst durch eine Multiplizererschaltung, aufweisend die Merkmale des vorliegenden Patentanspruchs 1.

Zum Speisen eines Stroms in die Transistorpaare des Multiplizierers, die Transistoren umfassen, die üblicherweise geschaltet betrieben werden, ist bei vorliegender Erfindung zumindest ein Stromspiegel zum Einspeisen des zu übertragenden Nutzsignals vorgesehen. Hierdurch kann der bei der eingangs beschriebenen Multipliziererzelle nach Gilbert vorgesehene Differenzverstärker, der mit dem zu übertragenden Nutzsignal angesteuert wird, entfallen.

Eingangsseitig am Stromspiegel anschließbare Stromquellen weisen im Vergleich zu Differenzverstärkern eine deutlich höhere Linearität bei signifikant geringerem Versorgungsstrom auf. Zudem kann auf die Rückkopplungswiderstände des Differenzverstärkers verzichtet werden, so daß die Rauscheigenschaften der vorliegenden Mischerschaltung deutlich verbessert sind.

Eine weitere Verringerung des Rauschens der vorliegenden Multipliziererschaltung kann durch Verringerung des Kanalweitezu Kanallängeverhältnisses der Stromspiegeltransistoren erzielt werden.

In einer bevorzugten Ausführungsform der vorliegenden Erfindung ist eine Filterschaltung zum Filtern des dem zweiten Eingang der Multipliziererschaltung zuführbaren zweiten Eingangssignals vorgesehen mit einem Stromausgang, der mit dem Eingang des zumindest einen Stromspiegels verbunden ist.

Zur Vermeidung unerwünschter Störeffekte durch Mischen höherer harmonischer Frequenzanteile des Nutzsignals sind eingangsseitig an Frequenzmischern oder Multipliziererschaltungen üblicherweise Tiefpaßfilter vorgesehen, die ausgangsseitig ohnehin meist einen Stromausgang aufweisen. Hierdurch kann mit Vorteil dieser Stromausgang der Tiefpaßfilter mit den Eingängen der Stromspiegel des Multiplizierers gekoppelt werden, so daß eine Umsetzung des Ausgangsstroms des Filters in eine Spannung, welche dann der herkömmlichen Gilbert-Multiplizierzelle zuführbar ist, vermieden werden kann. Hierdurch können die Rauscheigenschaften, der Strombedarf sowie die Linearitätseigenschaften weiter verbessert werden.

In einer weiteren, bevorzugten Ausführung der vorliegenden Erfindung umfaßt die Filterschaltung ein Tiefpaßfilter.

Im vorliegenden Fall ist die Stromquelle zum Versorgen des zweiten Signaleingangs des Mischers, nämlich des linearen Eingangs, bevorzugt die ohnehin in der Ausgangsstufe des Basisbandtiefpaßfilters vorgesehene Stromquelle.

In einer weiteren, bevorzugten Ausführungsform der vorliegenden Erfindung ist eine spannungsgesteuerte Stromquelle vorgesehen, deren Stromausgang mit dem Eingang des zumindest einen Stromspiegels gekoppelt ist.

Die der spannungsgesteuerten Stromquelle zuführbare Steuerspannung repräsentiert beispielsweise ein dem Mischer zuführbares Basisband-Signal in einem Mobilfunksender. Falls dieses Signal als Spannungssignal vorliegt, kann mit der beschriebenen spannungsgesteuerten Stromquelle, welche einen Spannungs-Strom-Konverter mit nachgeschaltetem Stromspiegel zur Bildung des zweiten Eingangs des Analogmultiplizierers darstellt, unter Beibehaltung der verbesserten Linearitäts- und Rauscheigenschaften sowie des geringeren Strombedarfs der vorliegenden Multipliziererschaltung ein Spannungseingang mit hohem Eingangswiderstand am zweiten Eingang bereitgestellt sein.

In einer weiteren, bevorzugten Ausführungsform der vorliegenden Erfindung weist der zumindest eine Stromspiegel einen als Diode geschalteten Eingangstransistor auf, dem ein Stromspiegel-Ausgangstransistor nachgeschaltet ist. Durch Anpassen der Kanalweiten- zu Kanallängenverhältnisse der Stromspiegeltransistoren kann eine gewünschte Stromverstärkung, das heißt ein gewünschtes Übersetzungsverhältnis des Stromspiegels, erzielt werden.

In einer weiteren, bevorzugten Ausführungsform der vorliegenden Erfindung ist zwischen Eingangs- und Ausgangstransistor des Stromspiegels ein Tiefpaßfilter vorgesehen, welches Eingangs- mit Ausgangstransistor koppelt.

Mit einem Tiefpaßfilter im Stromspiegel, welches bevorzugt zwischen jeweilige Steueranschlüsse der Stromspiegeltransistoren geschaltet ist, ist eine weitere Verringerung des Rauschens der vorliegenden Multipliziererschaltung erzielt.

In einer weiteren, bevorzugten Ausführungsform der vorliegenden Erfindung ist die Multipliziererschaltung zur Verarbeitung differentieller Signale ausgebildet.

Weitere Einzelheiten und Ausführungsformen der Erfindung sind Gegenstand der Unteransprüche.

Die Erfindung wird nachfolgend an mehreren Ausführungsbeispielen anhand der Zeichnungen näher erläutert.

Es zeigen:
- Figur 1: ein erstes Ausführungsbeispiel der vorliegenden Erfindung mit einem Tiefpaßfilter als Stromquelle,
- Figur 2: ein zweites Ausführungsbeispiel der Erfindung anhand eines vereinfachten Schaltbildes mit spannungsgesteuerter Stromquelle,
- Figur 3: eine Weiterbildung der Ausführungsform gemäß Figur 2 und
- Figur 4: ein Anwendungsbeispiel der Multipliziererschaltungen gemäß Figuren 1 bis 3 in einem Modulator eines Mobilfunksenders anhand eines vereinfachten Blockschaltbilds.

Figur 1 zeigt eine Multipliziererschaltung mit einem zum Zuführen eines differentiellen Signals ausgebildeten ersten Eingang 1, 2, dem bevorzugt ein von einem Oszillator bereitgestelltes Lokaloszillator-Signal mit einer zu modulierenden Trägerfrequenz zuführbar ist. Der erste Eingang 1, 2 ist mit je einem Steuereingang je eines Transistors 3, 4, 5, 6 verbunden, wobei jeweils zwei Transistoren 3, 4; 5, 6 paarweise miteinander verschaltet sind. Hierfür sind je ein Lastanschluß der Transistoren 3, 4, welche ein erstes Transistorpaar bilden, sowie je ein Lastanschluß der Transistoren 5, 6, welche ein zweites Transistorpaar bilden, miteinander zur Bildung je eines Stromeingangs 7, 8 verbunden. Weiterhin weisen die gesteuerten Strecken der Transistoren 3 bis 6, welche im vorliegenden Ausführungsbeispiel als FeldeffektTransistoren ausgebildet sind, je einen weiteren Lastanschluß auf, wobei die weiteren Lastanschlüsse der Transistoren der Transistorpaare miteinander zur Bildung eines Hochfrequenzausgangs 9, 10 der Multipliziererschaltung verschaltet sind. Der Hochfrequenz-Ausgang 9, 10 ist zum Bereitstellen differentieller Ausgangssignale ausgebildet.

Der Stromeingang 7, 8 der Transistorpaare 3, 4; 5, 6 ist über je einen Stromspiegel 11, 12; 13, 14 mit einem zweiten Eingang 15, 16 zum Zuführen eines zweiten, zu multiplizierenden Eingangssignals verbunden. Die Stromspiegel 11, 12; 13, 14 umfassen jeweils einen als Diode geschalteten Eingangs-Stromspiegeltransistor 11, 13 sowie einen Ausgangstransistor 12, 14, der mit seinem Steuereingang an den Steuereingang des Eingangsstromspiegeltransistors 11, 13 angeschlossen ist. Die Stromspiegeltransistoren 11 bis 14 sind mit einem Bezugspotentialanschluß 17 über je einen Lastanschluß gekoppelt.

Als Stromquelle zum Speisen der Stromspiegel 11 bis 14 dient die Ausgangsstufe eines Tiefpaßfilters 18, welches mit seinem Ausgang zum Führen differentieller Signale an den zweiten Eingang 15, 16 der Multipliziererschaltung angeschlossen ist. Dem Tiefpaßfilter 18 ist ein Digital/Analog-Konverter 19 vorgeschaltet, welcher die üblicherweise als digitale Signale vorliegenden, zu sendenden Nutzsignale oder Komponenten dieser zu sendenden Nutzsignale, welche beispielsweise aus einer Basisbandverarbeitungskette zuführbar sind, in analoge Signale umwandelt. Unter anderem bei der Digital/Analog-Wandlung können unerwünschte Spektralanteile entstehen, welche vor einem Frequenzmischen des Nutzsignals mit einem Lokaloszillatorsignal mit einer Trägerfrequenz mit Tiefpaßfilter 18 herausgefiltert werden können.

Mit den Stromspiegeltransistoren 11 bis 14 kann eine gewünschte Stromverstärkung durch Einstellen des Übersetzungsverhältnisses der Stromspiegel durch geeignete Einstellung des Kanalweiten- zu Kanallängenverhältnisses der Transistoren erzielt werden. Die Transistorpaare 3 bis 6, welche im vorliegenden Ausführungsbeispiel als Quadraturmodulatoren arbeiten, sind geschaltet betrieben.

Da der üblicherweise bei Gilbert-Mischern vorgesehene Differenzverstärker zum Zuführen des zweiten Eingangssignals bei vorliegender Schaltung entfallen und durch Stromquellen mit deutlich höherer Linearität ersetzt werden kann, arbeitet die vorliegende Multipliziererschaltung mit deutlich geringerem Strombedarf. Zudem sind deren Rauscheigenschaften verbessert.

Figur 2 zeigt ein weiteres Ausführungsbeispiel der vorliegenden Multipliziererschaltung. Dabei ist an dem zweiten Eingang 15, 16 zur Bereitstellung einer Stromquelle für die Stromspiegeltranistoren 11 bis 14 anstelle des gemäß Figur 1 vorgesehenen Tiefpaßfilters 18 in Figur 2 je ein mit einem Operationsverstärker gebildeter Spannungs-/Strom-wandler vorgesehen. Der Aufbau der Multipliziererschaltung zwischen erstem Eingang 1, 2, zweitem Eingang 15, 16 und Ausgang 9, 10 entspricht in Verschaltung und Funktion dem bereits für Figur 1 erläuterten und soll deshalb an dieser Stelle nicht noch einmal wiederholt werden. An den zweiten Eingang 15, 16 ist je ein von einem zugeordneten Operationsverstärker 20, 21 angesteuerter Transistor 22, 23 mit je einem Lastanschluß angeschlossen. Je ein weiterer Lastanschluß der vom Operationsverstärker 20, 21 angesteuerten Transistoren 22, 23 ist über einen Widerstand 24 mit einem Bezugspotentialanschluss 25 verbunden. Die Widerstände 24 arbeiten als Stromquelle und dienen jeweils zum Einstellen des von den Stromspiegeln 11 bis 13 zu verstärkenden Stroms. An den nicht-invertierenden Eingängen der Operationsverstärker 20, 21, die einen Eingang zum Zuführen eines differentiellen Spannungssignal bilden, der mit Bezugszeichen 26, 27 versehen ist, ist beispielsweise ein symmetrisches Inphase- oder ein symmetrisches Quadratursignal in einem Mobilfunksender zuführbar. Die invertierenden Eingänge der Operationsverstärker 20, 21 sind jeweils zur Bildung einer Rückkopplung mit demjenigen Lastanschluß des Transistors 22, 23 verbunden, der an den Widerstand 24, 25 angeschlossen ist.

Mit den Stromquellen 24 und den Transistoren 22, 23, welche von den Operationsverstärkern 20, 21 angesteuert sind, ist eine spannungsgesteuerte Stromquelle, das heißt eine Spannungs-/Strom-Konversion bereitgestellt, welche gegenüber den bei Gilbert-Multiplizierern ohnehin vorgesehenen Spannungseingängen mit nachgeschaltetem Differenzverstärker den Vorteil hat, daß die Linearitäts-, Rausch- und Strombedarfseigenschaften des Multiplizierers verbessert sind.

Figur 3 zeigt eine Weiterbildung der Multipliziererschaltung mit Spannungs-/Strom-Konversion gemäß Figur 2 in einer Realisierung der Operationsverstärker zur Spannungs-/Strom-Wandlung sowie der übrigen Schaltung mit MOS-Feldeffekttransistoren. Aufbau und Funktion der Multipliziererschaltung zwischen erstem Eingang 1, 2, Ausgang 9, 10, Transistorpaaren 3 bis 6, sowie Stromeingang 15, 16 entsprechen dabei abgesehen von der Realisierung in MOS-Schaltungstechnik den Ausführungsbeispielen gemäß Figuren 1 und 2 und sollen daher an dieser Stelle nicht noch einmal wiederholt werden. In den Stromspiegelzweigen 11 bis 14 ist eine Weiterbildung dahingehend vorgesehen, daß zwischen Eingangsstromspiegeltransistoren 11, 13 und Ausgangsstromspiegeltransistoren 12, 14 jeweils ein RC-Glied als Tiefpaßfilter zwischengeschaltet ist mit einem Serienwiderstand 28 und einer gegen Bezugspotentialanschluß 17 dem widerstand 28 nachgeschalteten Kapazität 30.

Die Spannungs-/Strom-Wandler mit dem Spannungseingang 26, 27, den Operationsverstärkern 20, 21, den Stromquellenwiderständen 24, die an eine Versorgungsspannungsquelle 25 angeschlossen sind sowie den von den Operationsverstärkern 20, 21 angesteuerten Transistoren 22, 23 entsprechen in Aufbau und Funktion den bereits in Figur 2 erläuterten Wandlern und werden deshalb an dieser Stelle nicht noch einmal erläutert. Im Unterschied zu Figur 2 ist in Figur 3 jedoch eine Ausführung der in Figur 2 schematisch dargestellten Operationsverstärker 20, 21 mit MOS-Feldeffekttransistoren dargestellt. Diese weisen jeweils einen den +Eingang bildenden Eingangstransistor 28, 29 auf, dessen Steuereingang jeweils mit dem nicht-invertierenden Eingang 26, 27 des Operationsverstärkers 20, 21 verbunden ist und der jeweils mit einem seiner Lastanschlüsse mit dem Lastanschluß eines den -Eingang des Operationsverstärkers bildenden Transistors 30, 31 verbunden ist, der gemäß Figur 3 an den Knoten zwischen Stromquellenwiderstand 24 und vom Operationsverstärker angesteuerten Transistoren 22, 23 angeschlossen ist. Ein bezugspotentialseitiger, gemeinsamer Lastanschlußknoten der Transistoren 28, 30; 27, 29 ist über je einen Stromspiegel 32, 33; 34, 35 mit je einem Anschluß zur Zuführung eines Referenzstroms 36, 37 verbunden. Die weiteren, versorgungspotentialseitigen Lastanschlüsse der Operationsverstärker-Eingangstransistoren 28, 30; 29, 31 sind über je einen weiteren Stromspiegel 38, 39 beziehungsweise 40, 41 miteinander und mit Versorgungsspannungsanschluß 25 verbunden.

Die zusätzlichen Tiefpaßfilter 29, 30 in den Stromspiegeln 11, 12; 13, 14 führen vorteilhafterweise zu einer weiteren Verbesserung der Rauscheigenschaften der Multipliziererschaltung.

Figur 4 schließlich zeigt die Anwendung je einer erfindungsgemäßen Multipliziererschaltung 42, 43 jeweils in einem Inphase- und einem Quadratur-Zweig I, Q einer Sendeanordnung mit komplexwertiger Signalverarbeitung.

Dabei umfaßt die Sendeanordnung einen Basisband-Baustein 44, mit einem Block zur digitalen Signalverarbeitung 45, der digitale, zu sendende Basisbandsignale komplexwertig, das heißt zerlegt in eine Inphase- und eine Quadraturkomponente I, Q, bereitstellt. Zur Verarbeitung des komplexwertigen, digitalen Signals ist ein Tiefpaßfilter 47 jeweils an je einen im Inphase- und Quadratur-Zweig I, Q vorgesehenen Digital/Analog-Konverter 48 angeschlossen. Die Tiefpaßfilter 47 sind mit ihren Ausgängen wiederum an die Nutzsignaleingänge der Mischer 42, 43 angeschlossen. Die Frequenzmischer 42, 43 sind zur Bildung eines Vektormodulators mit jeweils einem weiteren Eingang, dem Lokaloszillator-Eingang, über einen gemeinsamen Frequenzteiler 49 an einen spannungsgesteuerten Oszillator 50 angeschlossen, der das Lokaloszillatorsignal bereitstellt. Ausgangsseitig sind die Multiplizierer 42, 43 mit einem gemeinsamen Summierknoten 51 zum Aufsummieren der hochfrequenten Ausgangssignale der Multipliziererschaltungen 42, 43 verknüpft, wobei der Summierknoten 51 ein beispielsweise über eine nicht eingezeichnete Antenne zu sendendes, hochfrequentes Signal bereitstellt.

Da mit der erfindungsgemäßen Multipliziererschaltung, die auf den Differenzverstärker einer üblichen Gilbert-Zelle verzichtet, deutlich verbesserte Rauscheigenschaften der Multiplizierer erzielt sind, weist das am Summierknoten 51 ausgangsseitig bereitgestellte Hochfrequenzsignal ein besonders großes Signal-Rausch-Verhältnis auf. Zudem kann aufgrund des verringerten Strombedarfs der angegebenen Multiplizierer 42, 43 eine längere Batterie- oder Akkumulatorbetriebsdauer zwischen zwei Aufladezyklen bei Anwendung der Multiplizierer in Mobilfunk-Sendern in Mobilstationen erzielt werden.

### Bezugszeichenliste

- 1: erster Eingang
- 2: erster Eingang
- 3: Transistor
- 4: Transistor
- 5: Transistor
- 6: Transistor
- 7: Stromeingang
- 8: Stromeingang
- 9: Ausgang
- 10: Ausgang
- 11: Stromspiegel
- 12: Stromspiegel
- 13: Stromspiegel
- 14: Stromspiegel
- 15: zweiter Eingang
- 16: zweiter Eingang
- 17: Bezugspotentialanschluß
- 18: Tiefpaßfilter
- 19: DA-Wandler
- 20: Operationsverstärker
- 21: Operationsverstärker
- 22: Transistor
- 23: Transistor
- 24: Widerstand
- 25: Versorgungspotentialanschluß
- 26: Spannungseingang
- 27: Spannungseingang
- 28: Transistor
- 29: Transistor
- 30: Transistor
- 31: Transistor
- 32: Stromspiegel
- 33: Stromspiegel
- 34: Stromspiegel
- 35: Stromspiegel
- 36: Referenzstromeingang
- 37: Referenzstromeingang
- 38: Stromspiegel
- 39: Stromspiegel
- 40: Stromspiegel
- 41: Stromspiegel
- 42: Multiplizierer
- 43: Multiplizierer
- 44: Basisbandbaustein
- 45: digitale Signalverarbeitung
- 47: Tiefpaß
- 48: DA-Wandler
- 49: Frequenzteiler
- 50: VCO
- 51: Summierknoten
- I: Inphase-Signalpfad
- Q: Quadratur-Signalpfad

## Patentansprüche

1. Multipliziererschaltung, aufweisend
- einen ersten Eingang (1, 2) zum Zuführen eines ersten Eingangssignals,
- einen zweiten Eingang (15, 16) ausgebildet zum Zuführen eines zweiten Eingangssignals in Form eines Stromsignals,
- einen Ausgang (9, 10) zum Bereitstellen eines von erstem und zweitem Eingangssignal abgeleiteten Ausgangssignals,
- ein erstes und ein zweites Transistorpaar (3, 4; 5, 6) mit Steuereingängen, die mit dem ersten Eingang (1, 2) gekoppelt sind und mit gesteuerten Strecken, die einerseits mit dem Ausgang (9, 10) der Multipliziererschaltung gekoppelt sind und die andererseits je einen Stromeingang (7, 8) bilden, wobei die Multipliziererschaltung zur Verarbeitung differentieller Signale ausgelegt ist, **gekennzeichnet durch**
- zumindest einen Stromspiegel (11, 12), der ausgangsseitig mit je einem Stromeingang (7, 8) eines Transistorpaares (3, 4; 5, 6) und eingangsseitig mit dem zweiten Eingang der Multipliziererschaltung (15, 16) gekoppelt ist.

2. Multipliziererschaltung nach Anspruch 1,
**dadurch gekennzeichnet, daß**
eine Filterschaltung (18) zum Filtern des dem zweiten Eingang (15, 16) der Multipliziererschaltung zuführbaren zweiten Eingangssignals vorgesehen ist, mit einem Stromausgang, der mit dem Eingang des zumindest einen Stromspiegels (11, 12) verbunden ist.

3. Multipliziererschaltung nach Anspruch 2,
**dadurch gekennzeichnet, daß**
die Filterschaltung (18) ein Tiefpaßfilter mit ausgangsseitiger Stromquelle umfaßt.

4. Multipliziererschaltung nach Anspruch 1,
**dadurch gekennzeichnet, daß**
eine spannungsgesteuerte Stromquelle (20, 22) vorgesehen ist, mit einem Stromausgang, der mit dem Eingang des zumindest einen Stromspiegels (11, 12) gekoppelt ist.

5. Multipliziererschaltung nach einem der Ansprüche 1 bis 4,
**dadurch gekennzeichnet, daß**
der zumindest eine Stromspiegel (11, 12) einen als Diode geschalteten Eingangstransistor (11) aufweist, dessen Steueranschluß mit einem Steueranschluß eines Ausgangstransistors (12) des Stromspiegels (11, 12) gekoppelt ist.

6. Multipliziererschaltung nach Anspruch 5
**dadurch gekennzeichnet, daß**
ein Tiefpaßfilter (29, 30) vorgesehen ist, mit einem Eingang, der mit dem Eingangstransistor (11) und mit einem Ausgang, der mit dem Ausgangstransistor (12) des zumindest einen Stromspiegels (11, 12) gekoppelt ist.

7. Multipliziererschaltung nach einem der Ansprüche 5 oder 6,
**dadurch gekennzeichnet, daß**
der Eingangstransistor (11) und der Ausgangstransistor (12) mit je einem Anschluss ihrer gesteuerten Strecken unmittelbar an ein Bezugspotential (17) geschaltet sind.

## Claims

1. A multiplier circuit, having
- a first input (1, 2) for feeding in a first input signal,
- a second input (15, 16) designed for feeding in a second input signal in the form of a current signal,
- an output (9, 10) for providing an output signal derived from the first and second input signal,
- a first and a second transistor pair (3, 4; 5, 6) having control inputs coupled to the first input (1, 2), and having controlled paths which, on the one hand, are coupled to the output (9, 10) of the multiplier circuit and, on the other hand, form a respective current input (7, 8), the multiplier circuit being designed to process differential signals, **characterized by**
- at least one current mirror (11, 12), which is coupled, on the output side, to a respective current input (7, 8) of a transistor pair (3, 4; 5, 6) and, on the input side, to the second input of the multiplier circuit (15, 16).

2. The multiplier circuit according to Claim 1,
**characterized in that**
provision is made of a filter circuit (18) for filtering the second input signal that can be fed to the second input (15, 16) of the multiplier circuit, having a current output connected to the input of the at least one current mirror (11, 12).

3. The multiplier circuit according to Claim 2,
**characterized in that**
the filter circuit (18) comprises a low-pass filter with a current source on the output side.

4. The multiplier circuit according to Claim 1,
**characterized in that**
a voltage-controlled current source (20, 22) is provided, having a current output coupled to the input of the at least one current mirror (11, 12).

5. The multiplier circuit according to one of Claims 1 to 4,
**characterized in that**
the at least one current mirror (11, 12) has an input transistor (11) connected as a diode, the control terminal of which input transistor is coupled to a control terminal of an output transistor (12) of the current mirror (11, 12).

6. The multiplier circuit according to Claim 5,
**characterized in that**
a low-pass filter (29, 30) is provided, having an input coupled to the input transistor (11) and having an output coupled to the output transistor (12) of the at least one current mirror (11, 12).

7. The multiplier circuit according to either of Claims 5 or 6,
**characterized in that**
the input transistor (11) and the output transistor (12) are directly connected to a reference potential (17) by a respective terminal of their controlled paths.

## Revendications

1. Circuit multiplicateur comprenant
- une première entrée (1, 2) d'entrée d'un premier signal d'entrée ;
- une deuxième entrée (15, 16) constituée pour faire entrer un deuxième signal d'entrée sous la forme d'un signal de courant ;
- une sortie (9, 10) pour mettre à disposition un signal de sortie dérivé du premier et du deuxième signal d'entrée ;
- une première et une deuxième paires (3, 4, 5, 6) de transistors ayant des entrées de commande qui sont couplées à la première entrée (1, 2) et ayant des sections commandées qui sont couplées d'une part à la sortie (9, 10) du circuit multiplicateur et qui forment d'autre part, respectivement, une entrée (7, 8) de courant, le circuit multiplicateur étant conçu pour le traitement de signaux différentiels, **caractérisé par**
- au moins un miroir (11, 12) de courant qui est couplé du côté sortie à, respectivement, une sortie (7, 8) de courant d'une paire (3, 4, 5, 6) de transistors et du côté entrée à la deuxième entrée du circuit (15, 16) du circuit multiplicateur.

2. Circuit multiplicateur suivant la revendication 1,
**caractérisé en ce qu'**il est prévu un circuit (18) de filtrage du deuxième signal d'entrée qui, peut être envoyé à la deuxième entrée (15, 16) du circuit multiplicateur, comprenant une sortie de courant qui est reliée à l'entrée du au moins un miroir (11, 12) de courant.

3. Circuit multiplicateur suivant la revendication 2,
**caractérisé en ce que** le circuit (18) de filtrage comprend un filtre passe-bas ayant une source du courant du côté sortie.

4. Circuit multiplicateur suivant la revendication 1,
**caractérisé en ce qu'**il est prévu une source (20, 22) de courant commandée en tension comprenant une sortie de courant qui est couplée avec l'entrée du au moins un miroir (11, 12) de courant.

5. Circuit multiplication suivant l'une des revendications 1 à 4,
**caractérisé en ce qu'**au moins un miroir (11, 12) de courant comprend un transistor (11 ) d'entrée monté en diode, dont la borne de commande est couplée à une borne de commande d'un transistor (12) de sortie du miroir (11, 12) de courant.

6. Circuit multiplicateur suivant la revendication 5,
**caractérisé en ce qu'**il est prévu un filtre (29, 30) passe-bas ayant une entrée qui est couplée avec le transistor (11) d'entrée et ayant une sortie qui est couplée au transistor (12) de sortie du au moins un miroir (11, 12) de courant.

7. Circuit multiplicateur suivant l'une des revendications 5 ou 6,
**caractérisé en ce que** le transistor (11) d'entrée et le transistor (12) de sortie sont mis par, respectivement, une borne de réception commandée directement à un potentiel (17) de référence.
